# FASCICULE DE BREVET EUROPEEN

(11) **EP 3 384 487 B1**
(45) Date de publication et mention de la délivrance du brevet: **19.04.2023**
(21) Numéro de dépôt: 16819595.6
(22) Date de dépôt: 02.12.2016
(51) Int. Cl.: G10K 11/04, G10K 11/172, G10K 11/168

(54) **MÉTAMATÉRIAU ACOUSTIQUE ABSORBANT**
ABSORBIERENDES AKUSTISCHES METAMATERIAL
ABSORBENT ACOUSTIC METAMATERIAL

(30) Priorité: 02.12.2015 FR 1561744
(43) Date de publication de la demande: 10.10.2018
(73) Titulaire: Université de Franche-Comté, 25000 Besançon (FR); Centre National de la Recherche Scientifique, 75016 Paris (FR)
(72) Inventeur: KHELIF, Abdelkrim, 25480 École Valentin (FR); ADDOUCHE,Mahmoud, 25000 Besançon (FR); EL AYOUCH, Aliyasin, 25000 Besançon (FR)
(74) Mandataire: Novagraaf Technologies
(86) Numéro de dépôt international: PCT/FR2016/053190
(87) Numéro de publication internationale: WO 2017/093693

(56) Documents cités:
- EP-A1- 2 827 440
- EP-A2- 1 031 671
- QI LEHUA ET AL: "Interference-induced angle-independent acoustical transparency", JOURNAL OF APPLIED PHYSICS, AMERICAN INSTITUTE OF PHYSICS, US, vol. 116, no. 23, 21 décembre 2014 (2014-12-21), XP012192908, ISSN: 0021-8979, DOI: 10.1063/1.4904525 [extrait le 1901-01-01]
- SHU ZHANG ET AL: "Broadband Acoustic Cloak for Ultrasound Waves", PHYSICAL REVIEW LETTERS, vol. 106, no. 2, 10 janvier 2011 (2011-01-10), pages 024301-1, XP055287725, US ISSN: 0031-9007, DOI: 10.1103/PhysRevLett.106.024301
- NICOLAS STENGER ET AL: "Experiments on Elastic Cloaking in Thin Plates", PHYSICAL REVIEW LETTERS, vol. 108, no. 1, 3 janvier 2012 (2012-01-03), pages 014301-1, XP055287727, US ISSN: 0031-9007, DOI: 10.1103/PhysRevLett.108.014301
- Y. CHENG ET AL: "Ultra-sparse metasurface for high reflection of low-frequency sound based on artificial Mie resonances", NATURE MATERIALS, vol. 14, no. 10, 31 août 2015 (2015-08-31) , pages 1013-1019, XP055288152, GB ISSN: 1476-1122, DOI: 10.1038/nmat4393

## Description

L'invention concerne le domaine des isolants acoustiques. En particulier, l'invention porte sur une cellule élémentaire d'un métamatériaux acoustique, et écran acoustique comprenant une telle cellule.

Les documents QI LEHUA ET AL : « Interference-induced angle-independent acoustical transparency », JOURNAL OF APPLIED PHYSICS, AMERICAN INSTITUTE OF PHYSICS, US, vol. 116, no. 23, 21 décembre 2014 (2014-12-21), Y. CHENG ET AL : « ultra-sparse meatsurface for high reflection of low-frequency sound based on artificial Mie résonances », NATURE MATERIALS, vol. 14, no. 10, 31 août 2015 (2015-08-31), pages 1013-1019 et EP 2 827 440 A1 décrivent des cellules élémentaires de métamatériau acoustique.

Les nuisances sonores dans la vie quotidienne, provenant par exemple de l'environnement extérieur, comme la proximité d'un axe routier ou aérien, ou bien intérieur comme le bruit des appareils ménagers, sont des facteurs de stress qui détériorent le confort de vie.

Les nuisances sonores existent également dans le domaine du bâtiment et dans divers domaines industriels.

Afin de retrouver le confort, il est souvent nécessaire d'isoler acoustiquement la source de bruit. Pour ce faire, des solutions permettant d'atténuer la propagation des ondes sonores existent. Cependant, les isolants acoustiques connus de l'état de la technique reposent sur l'utilisation de caractéristiques intrinsèques de matériaux en termes d'absorption ou de réflexion d'ondes sonores. Les matériaux classiquement utilisés à cette fin sont typiquement des matériaux poreux, telles que des mousses métalliques ou des matériaux polymères, la laine de roche, de verre, de coton, de liège ou de fibres de bois agglomérées.

Un problème que pose l'utilisation de tels matériaux réside dans le fait que le choix du matériau à utiliser est dicté par les caractéristiques intrinsèques du matériau, ce qui limite la possibilité de choix du matériau par rapport à une application donnée. De plus, le fait de se baser sur les propriétés intrinsèques du matériau limite également la gamme de fréquences de réponse du matériau ainsi que les techniques de fabrication.

En outre, les panneaux acoustiques fabriqués à partir de tels matériaux sont lourds et volumineux, notamment ceux utilisé pour les basses fréquences.

L'objectif de la présente invention est de résoudre les problèmes des isolants acoustiques connus de l'état de la technique. En particulier, l'invention a pour objectif de proposer une solution d'isolation acoustique, efficace et permettant d'avoir une flexibilité dans le choix du matériau et la gamme de fréquences.

### L'invention vise également à réduire la dimension et le poids des panneaux acoustiques

A cet effet, l'invention a pour objet une cellule élémentaire de métamatériau acoustique selon la revendication 1.

La rainure ouverte en surface du corps en matériau solide, constitue une cavité raisonnante qui permet d'avoir un degré élevé de confinement spatial de l'énergie acoustique. Ce confinement permet en conséquence d'avoir une bonne absorption des ondes sonores. Cela permet également d'induire une réduction de la réflexion et de la transmission des ondes sonores.

De tels effets sont obtenus indépendamment de la nature du matériau solide, grâce la structuration du matériau solide en surface de manière à avoir une ou plusieurs cavité(s) raisonnante(s). De cette manière on s'affranchit donc de la nature du matériau.

En d'autres termes, même en utilisant un matériau solide dont les propriétés d'absorption acoustique intrinsèques ne sont pas importantes, le fait de le structurer de manière à avoir un métamatériau comprenant une ou plusieurs cavité(s) ouverte(s) en surface, permet d'améliorer considérablement l'absorption acoustique par ce matériau.

Ainsi, différents matériaux solides peuvent être utilisés, par exemple : le bois, le verre, les métaux et les polymères. Ceci permet donc une grande marge de manoeuvre quant aux techniques de fabrication employées.

En outre, la flexibilité concernant le choix du matériau, permet de réduire le poids de ces écrans acoustique d'une manière significative.

La cellule élémentaire conforme à l'invention peut être utilisée pour une large gamme de fréquences, allant de 100Hz à 10kHz, ce qui correspond respectivement à des longueurs d'ondes entre 3,5 mètres et 3,5 centimètres.

La longueur p = *p_{eff}* de la cavité est aussi la profondeur de la rainure définissant la cavité.

De plus, on parle de longueur effective désigné par *p_{eff}* car la cavité peut être repliée ou non.

La fréquence de résonance est liée à la longueur effective *p_{eff}* de la cavité par l'expression c étant la vitesse du son dans l'air.

Les inventeurs ont, par ailleurs, constaté que la largeur d'ouverture des cavités « 1 »joue un rôle déterminant dans la dissipation de l'énergie acoustique. La largeur 1 correspondant à l'écart entre les parois de la rainure.

Plus particulièrement, le maximum de densité d'énergie atteint, calculé comme somme de l'énergie cinétique et de l'énergie potentielle, évolue de manière logarithmique par rapport à la largeur des ouvertures *Eₘₐₓ*∝ log(*l*)

Ainsi, la densité d'énergie confinée dans la cavité est contrôlée par la largeur de cavité.

La figure 9 illustre l'effet de la largeur 1 sur la variation de la densité d'énergie maximum dans une cavité pour laquelle la longueur effective détermine une fréquence de résonance de 1kHz.

Ainsi, comme le niveau d'absorption sonore est lié à la densité d'énergie confiné de sorte que lorsque l'un augmente l'autre augmente aussi, le niveau d'absorption sonore peut être contrôlé à travers le rapport entre la longueur d'onde et la largeur des rainures $\frac{λ}{l}$, en d'autres termes, comme la fréquence est liée à la longueur d'onde par la relation *f=c*/*λ* et $f = \frac{c}{{4}_{{p}_{eff}}}$ alors le niveau d'absorption sonore peut être contrôlé par le rapport entre la profondeur effective de la rainure et sa largeur. Ce rapport peut aller de quelques dizaines à quelques centaines.

Avantageusement, la rainure est cylindrique, polygonale ou rectiligne. La flexibilité en termes de géométrie de la rainure permet de choisir le motif que l'on veut, par exemple pour améliorer l'esthétique de la structure globale.

Avantageusement, ladite rainure est discontinue et se présente sous forme de secteurs séparés par le matériau solide constitutif du corps. Ceci permet d'élargir la bande fréquentielle d'absorption.

Selon un mode de réalisation de l'invention, le corps de cellule comporte plusieurs rainures. Ceci permet d'augmenter l'absorption d'ondes sonores.

Avantageusement, lesdites rainures sont concentriques. Ce mode de répartition présente l'avantage de garantir une l'homogénéité spatiale d'absorption des ondes sonores, due à la symétrie.

Avantageusement, la ou les rainure(s) présente(nt) une largeur 1 constante sur toute la profondeur p de ladite (lesdites) rainure(s).

Avantageusement, au moins deux rainures présentent des largeurs 1 et des profondeurs p différentes les unes des autres. Cela permet d'élargir la bande fréquentielle d'absorption et de contrôler l'efficacité d'absorption par fréquence. En effet, les dimensions géométriques des rainures permettent de contrôler à la fois la fréquence et l'efficacité de l'absorption. La profondeur p détermine la fréquence d'absorption de chaque rainure, et la largeur 1 détermine son efficacité d'absorption.

Avantageusement, le corps en matériau solide comporte au moins une entaille traversante. Une telle entaille permet la circulation de l'air et favorise les échanges thermiques entre deux milieux séparés par la cellule ou un panneau comprenant la cellule.

La ou les rainure(s) est(sont) repliée(s) de manière à ne présenter qu'une ouverture et plusieurs plis à l'intérieurs de la cellule.

La technique de repliement de l'espace permet de réduire l'épaisseur d'une cellule. Cette réduction de l'épaisseur est notamment importante pour obtenir une absorption basse fréquences sans augmenter l'épaisseur de la cellule. A titre d'exemple, l'absorption d'une onde sonore de fréquence 1kHz (de longueur d'onde X=35cm), nécessiterait un résonateur sous forme de rainures dont la profondeur serait approximativement de X/4=9cm. En utilisant la technique de repliement de l'espace, l'épaisseur de la structure, définie par la profondeur de la rainure, peut être divisée par 10, tout en gardant les mêmes performances d'absorption.

Avantageusement, au moins une rainure contient un fluide ou polymère. Ledit fluide ou polymère peut être contenu à l'aide d'une fine membrane à la surface de la dite cellule. Cela permet d'induire ou d'augmenter l'absorption acoustique à des fréquences encore plus basses, en fonction de la nature du fluide, c'est-à-dire gaz ou liquide, ou du polymère.

Avantageusement, le corps de cellule est cylindrique, parallélépipédique ou pyramidal. Cette flexibilité concernant la forme globale de la cellule facilite la conception.

L'invention concerne également un écran acoustique sous forme d'un panneau comprenant au moins une cellule élémentaire de métamatériau selon l'invention. Un tel écran peut comprendre uniquement des cellules élémentaires absorbantes selon l'invention, mais il peut également comprendre d'autres éléments acoustiques, par exemple des cellules acoustiques réflectrices.

Avantageusement, ledit écran acoustique comprend une multitude de cellules élémentaires selon l'invention, agencées de sorte que chaque cellule soit apte à agir sur une autre cellule voisine, de manière à modifier les fréquences de résonances. Cela permet également de générer une interaction favorable à l'absorption d'ondes sonores. L'interaction entre cellules permet d'élargir le spectre d'absorption et d'augmenter localement la transmission ou la réflexion, ce qui permet de mieux isoler une chambre ou d'en supprimer le bruit.

Par plan du panneau on entend, dans le sens de la présente demande, la surface du panneau qui peut être plate ou courbée.

Avantageusement, les cellules élémentaires sont agencées dans ledit panneau de manière périodique. Par exemple, selon des motifs particuliers de type carré, triangulaire ou en forme de nid d'abeille. Les motifs de périodicité permettent de favoriser l'émergence d'un effet d'atténuation dû à l'agencement en réseau d'unités résonantes.

L'invention sera mieux comprise à la lecture de la description suivante de modes de réalisation préférés donnés à titre d'exemples illustratifs, non limitatifs, en référence aux dessins parmi lesquels :
- Les figures 1a à 1c représentent un premier exemple de réalisation d'une cellule élémentaire ne faisant pas partie de l'invention, comprenant une rainure simple en forme de cylindre ;
- Les figures 2a et 2c représentent un deuxième exemple de réalisation, ne faisant pas partie de l'invention, dans lequel la cellule élémentaire est parallélépipédique et comprend une rainure linéaire ;
- Les figures 3a à 3d représentent un exemple de réalisation ne faisant pas partie de l'invention, dans lequel la cellule élémentaire est cylindrique et comprend trois rainures cylindriques concentrique ;
- Les figures 4a à 4c représentent un exemple de réalisation ne faisant pas partie de l'invention, dans lequel la cellule est parallélépipédique et comprend trois rainures linéaires ;
- Les figures 5a à 5c représentent un exemple de réalisation selon l'invention, dans lequel la cellule est cylindrique et comprend une rainure cylindrique repliée ;
- Les figures 6a à 6c représentent un exemple de réalisation ne faisant pas partie de l'invention, dans lequel la cellule est parallélépipédique et comprend une rainure linéaire repliée.
- la figure 7 représente la réponse d'absorption d'ondes sonores d'une cellule élémentaire selon l'invention.
- La figure 8 montre une comparaison de courbes d'absorption obtenues avec des cellules élémentaires conformes à l'invention dont les rainures ont des largeurs différentes.
- La figure 9 montre une variation de la densité d'énergie confinée en fonction de la largeur d'une rainure pour laquelle la longueur effective détermine une fréquence de résonance de 1kHz, selon l'invention.

La figure 1a représente vue isométrique d'une cellule élémentaire 1 d'un métamatériau acoustique. Les figures 1b et 1c représentent respectivement une vue de dessus et une vue d'une coupe longitudinale suivant l'axe AA de la cellule 1.

La cellule 1 comporte un corps solide 2 cylindrique comprenant une rainure 3 également cylindrique. La rainure 3 est caractérisée par une profondeur p et une largeur 1, comme le montre la figure 1c. La largeur 1 étant la distance entre les parois latérales de la rainure 3.

La présence de la rainure, qui constitue une cavité raisonnante, permet d'avoir un haut degré de confinement spatial de l'énergie acoustique, ce qui permet en conséquence d'absorber les ondes sonores et d'induire une réduction de la réflexion et de la transmission.

La profondeur p définit la fréquence de résonnance et la largeur 1 détermine l'efficacité de la cellule. Il est donc possible de jouer sur ces deux paramètres pour ajuster la fréquence et l'efficacité d'absorption des ondes sonores par la cellule élémentaire 1.

La figure 2a représente une vue isométrique d'une cellule élémentaire 1' parallélépipédique. Les figures 2b et 2c représentent respectivement une vue de dessus et une vue d'une coupe longitudinale suivant l'axe A'A', de la cellule 1'.

La cellule 1' comporte un corps solide 2' parallélépipédique comprenant une rainure 3' linéaire. La rainure 3' est caractérisée par une profondeur p' et une largeur 1', comme dans le cas de l'exemple de la figure 1c.

La figure 3a représente une vue isométrique d'une cellule élémentaire 10 comprenant un corps solide 20 cylindrique et trois rainures cylindriques concentrique 30, 31, 32. Les figures 3b et 3c représentent respectivement une vue de dessus et une vue d'une coupe longitudinale suivant l'axe BB, de la cellule 10.

Dans cette exemple de réalisation les trois rainures 30, 31, 32 ont la même profondeur et la même largeur comme le montre la figure 3c.

La figure 3d illustre une vue d'une coupe similaire à la vue illustré dans la figure 3c, d'une cellule 10' qui comprend un corps solide 20' cylindrique et trois rainures cylindriques concentrique 30', 31', 32'. La cellule 10' est identique à la celle 10 illustrée dans les figures 3a à 3C, sauf en ce qui concerne les profondeurs et largeurs des rainures 30', 31', 32' qui sont différentes pour chacune des trois rainures 31', 32', 33'. Ceci permet d'avoir une fréquence de résonance et une efficacité d'absorption différentes pour chaque rainure.

La figure 4a représente une vue isométrique d'une cellule élémentaire 10" parallélépipédique. Les figures 4b et 4c représentent respectivement une vue de dessus et une vue d'une coupe longitudinale suivant l'axe B"B", de la cellule 10".

La cellule 10" comporte un corps solide 20" parallélépipédique comprenant trois rainures 30", 31", 32" qui ont la même profondeur et la même largeur comme le montre la vue de coupe de la figure 4c.

Les figures 5a représente, une vue isométrique, d'une cellule élémentaire 100 selon un exemple de réalisation, dans lequel la cellule 100 comprend un corps solide 200 cylindrique et une rainure cylindrique 300 repliée. Les figures 5b et 5c représentent respectivement une vue de dessus et une vue d'une coupe longitudinale suivant l'axe CC, de la cellule 100.

La figure 5c illustre les replis de la rainure 300. Le repliement de la rainure 300 permet de réduire considérablement l'épaisseur de la cellule 100, tout en gardant l'efficacité d'absorption d'une rainure dont la profondeur correspond à la longueur des parois de la rainure 300.

La figure 6a représente une vue isométrique d'une cellule élémentaire 100' parallélépipédique, comprenant un corps solide 200' parallélépipédique et une rainure linéaire 300' repliée. Les figures 6b et 6c représentent respectivement une vue de dessus et une vue d'une coupe longitudinale suivant l'axe C'C' de la cellule 100'.

La forme parallélépipédique présente l'avantage de permettre un meilleur remplissage de la surface d'un panneau acoustique.

Dans les figures 2a, 4a et 6a les cellules paraissent ouvertes sur les côtés. En réalité, les rainures ne sont ouvertes qu'en surface, de telles ouvertures sur le cotés n'existent pas et sont représentées uniquement pour permettre une meilleure compréhension de la forme des rainures à l'intérieure du corps solide.

La figure 7 illustre la réponse d'absorption d'une cellule élémentaire selon l'exemple de réalisation présenté sur les schémas des figures 3a à 3c, mais avec une profondeur différente pour chaque rainure. Cette cellule élémentaire a une hauteur globale de 196,5 mm et comprend 3 cavités résonantes sous formes de rainures cylindriques concentriques d'une largeur fixe de 2.7 mm, et des profondeurs différentes de 160.5 mm, 177 mm, et 193.5 mm, respectivement.

Ladite cellule a été fabriquée par l'imprimante 3D Projet SD3500, dont les caractéristiques de la résine Visijet Crystal utilisée sont présentées ci-dessous :
- Densité (g/cm) : 1.02 (liquide, à 80°)
- Module d'Young : 1463 MPa
- Contrainte-flexion : 49 MPa

La caractérisation présentée et qui permet d'étudier les propriétés acoustiques de ladite cellule pour les fréquences audibles, est obtenue grâce à un tube à ondes stationnaire muni de 4 microphones. Nous avons utilisé un kit de tube de transmission de type 4206-T de la marque Brüel&Kjær.

Le diamètre de tube de transmission utilisé est de 100 mm, ce qui permet de réaliser des mesures pour les intervalles de fréquence de [50 :1600]-Hz.

Un haut-parleur, placé à une extrémité du tube, génère du bruit blanc sur la bande fréquentielle qui nous intéresse.

Les mesures en pression sont réalisées en utilisant deux terminaisons à condition d'impédance différente.

La figure 7 montre notamment les trois premières fréquences de résonance pour lesquelles une absorption exaltée s'opère, avec des coefficients d'absorption atteignant jusqu'à 0,97.

Par exemple, les valeurs d'absorption obtenues sont :
- 0.97 à 315 Hz ;
- 0.95 à 353 Hz ;
- 0.96 à 364 Hz ;
- 0.95 à 1031 Hz ;
- 0.96 à 1150 Hz ;
- 0.93 à 1294 Hz.

Nous obtenons ainsi pour cette structure deux bandes d'absorption exaltées :
- 1ère bande : centrée autour de 360Hz, et atteignant 0,87 avec une bande relative de 44:7% ;
- 2nd bande : centrée autour de 1159Hz, et atteint 0,49 avec une bande relative de 44:6%.

La figure 8 est une comparaison des courbes d'absorption obtenues pour différentes largeur de rainures pour quatre cellules selon l'exemple de réalisation montré par les figures 1a à 1c.

Lesdites cellules ont chacune une rainure cylindrique d'une profondeur de 100 mm et des largeurs de rainures de 15 mm, 10 mm, 5 mm, et 2 mm, respectivement. Le rayon de chaque cellule est de 25 mm.

La figure 8 montre une augmentation de l'absorption à mesure que la largeur de rainures diminue. Cette absorption passe respectivement de 0.05 à 0.08 à 0.26 puis à 0.37 simplement en diminuant le paramètre de dimension 1.

## Revendications

1. Cellule élémentaire (100) de métamatériau acoustique comprenant :
- un corps (200) en matériau solide, et
- au moins un résonateur sous forme d'une rainure (300) de largeur 1 et de profondeur p,
**caractérisée en ce que** ladite rainure (300) est ouverte uniquement sur une surface dudit corps suivant une forme cylindrique, la ou les rainures (300) étant repliée(s) dans une section orthogonale à ladite surface, de manière à ne présenter qu'une ouverture, à ladite surface, et plusieurs plis à l'intérieur de la cellule (100).

2. Cellule (100) selon la revendication 1, dans laquelle ladite rainure est discontinue et se présente sous forme de secteurs séparés par le matériau solide constitutif du corps.

3. Cellule (100) selon l'une quelconque des revendications 1 à 2, dans laquelle le corps de cellule comporte plusieurs rainures.

4. Cellule (100) selon la revendication 3, dans laquelle lesdites rainures (300) sont concentriques.

5. Cellule (100) selon l'une quelconque des revendications 1 à 4, dans laquelle la ou les rainure(s) (300) présentent une largeur 1 constante sur toute la profondeur p de ladite rainure (300).

6. Cellule (100) selon l'une quelconque des revendications 3 à 5, dans laquelle au moins deux rainures présentent des largeurs 1 et/ou des profondeurs p différentes les unes des autres.

7. Cellule (100) selon l'une quelconque des revendications 1 à 6, dans laquelle au moins une rainure contient un fluide ou polymère.

8. Cellule (100) selon l'une quelconque des revendications 1 à 7, dans laquelle le corps de cellule (200) est cylindrique.

9. Écran acoustique sous forme d'un panneau comprenant au moins une cellule élémentaire (100) selon l'une des revendications 1 à 8.

10. Écran acoustique selon la revendication 9, comprenant une multitude de cellules élémentaires (100) agencées de sorte que chaque cellule (100) soit apte à agir sur une autre cellule (100) voisine, de manière à modifier les fréquences de résonances.

11. Écran acoustique selon la revendication 10, dans lequel les cellules élémentaires (100) sont agencées dans ledit panneau de manière périodique.

12. Procédé de détermination de la profondeur p et de la largeur 1 d'une cellule (100) selon l'une des revendications 1 à 8, **caractérisé en ce que** la profondeur p est déterminée par une fréquence, f, de résonance de la cellule selon une relation $f = \frac{c}{4 p}$, c étant la vitesse du son dans l'air, et **en ce que** la largeur 1 est déterminée par un maximum de densité d'énergie confinée dans ladite cellule selon une relation logarithmique *Eₘₐₓ* ∝ log(*l*) déterminée expérimentalement.

## Patentansprüche

1. Elementarzelle (100) aus akustischem Metamaterial, umfassend:
- einen Körper (200) aus festem Material und
- mindestens einen Resonator in Form einer Rille (300) mit Breite I und Tiefe p,
**dadurch gekennzeichnet, dass** die Rille (300) ausschließlich an einer Oberfläche des Körpers entlang einer zylindrischen Form offen ist, wobei die Rille(n) (300) in einem Abschnitt orthogonal zu der Oberfläche gefaltet ist/sind, so dass sie nur eine Öffnung an der Oberfläche und mehrere Falten im Inneren der Zelle (100) aufweist/aufweisen.

2. Zelle (100) nach Anspruch 1, wobei die Rille diskontinuierlich ist und in Form von Abschnitten vorliegt, die durch das feste Material, aus dem der Körper besteht, getrennt sind.

3. Zelle (100) nach einem der Ansprüche 1 bis 2, wobei der Zellenkörper mehrere Rillen vorweist.

4. Zelle (100) nach Anspruch 3, wobei die Rillen (300) konzentrisch sind.

5. Zelle (100) nach einem der Ansprüche 1 bis 4, wobei die Rille(n) (300) eine konstante Breite I über die gesamte Tiefe p der Rille (300) aufweist/aufweisen.

6. Zelle (100) nach einem der Ansprüche 3 bis 5, wobei mindestens zwei Rillen voneinander abweichende Breiten I und/oder Tiefen p aufweisen.

7. Zelle (100) nach einem der Ansprüche 1 bis 6, wobei mindestens eine Rille ein Fluid oder Polymer enthält.

8. Zelle (100) nach einem der Ansprüche 1 bis 7, wobei der Zellenkörper (200) zylindrisch ist.

9. Akustikschirm in Form einer Platte, umfassend mindestens eine Elementarzelle (100) nach einem der Ansprüche 1 bis 8.

10. Akustikschirm nach Anspruch 9, umfassend eine Vielzahl von Elementarzellen (100), die so angeordnet sind, dass jede Zelle (100) in der Lage ist, auf eine andere benachbarte Zelle (100) einzuwirken, um die Resonanzfrequenzen zu modifizieren.

11. Akustikschirm nach Anspruch 10, wobei die Elementarzellen (100) in der Platte periodisch angeordnet sind.

12. Verfahren zum Bestimmen der Tiefe p und der Breite I einer Zelle (100) nach einem der Ansprüche 1 bis 8, **dadurch gekennzeichnet, dass** die Tiefe p durch eine Resonanzfrequenz, f, der Zelle gemäß einer Beziehung $f = \frac{c}{4 p}$ bestimmt wird, wobei c die Schallgeschwindigkeit in Luft ist, und **dass** die Breite I durch ein Dichtemaximum der in der Zelle eingeschlossenen Energie gemäß einer experimentell bestimmten logarithmischen Beziehung *Eₘₐₓ* ∝ *log(l)* bestimmt wird.

## Claims

1. Elementary acoustic metamaterial cell (100), comprising:
- a body (200) made of solid material, and
- at least one resonator in the form of a groove (300) having a width I and depth p,
**characterized in that** said groove (300) is open only on a surface of said body in a cylindrical shape, the groove(s) (300) being folded in a cross section which is orthogonal to said surface so as to have only one opening at said surface and a plurality of plies within the cell (100).

2. Cell (100) according to claim 1, wherein said groove is discontinuous and is in the form of sectors which are separated by the solid material constituting the body.

3. Cell (100) according to either claim 1 or claim 2, wherein the cell body has a plurality of grooves.

4. Cell (100) according to claim 3, wherein said grooves (300) are concentric.

5. Cell (100) according to any of claims 1 to 4, wherein the groove(s) (300) have a width I which is constant over the entire depth p of said groove (300).

6. Cell (100) according to any of claims 3 to 5, wherein at least two grooves have widths I and/or depths p which are different from one another.

7. Cell (100) according to any of claims 1 to 6, wherein at least one groove contains a fluid or polymer.

8. Cell (100) according to any of claims 1 to 7, wherein the cell body (200) is cylindrical.

9. Acoustic screen in the form of a panel, comprising at least one elementary cell (100) according to any of claims 1 to 8.

10. Acoustic screen according to claim 9, comprising a plurality of elementary cells (100) which are arranged such that each cell (100) is capable of acting on another neighboring cell (100) so as to modify the resonance frequencies.

11. Acoustic screen according to claim 10, wherein the elementary cells (100) are arranged in said panel periodically.

12. Method for determining the depth p and the width I of a cell (100) according to any of claims 1 to 8, **characterized in that** the depth p is determined by a resonance frequency, f, of the cell according to a relation $f = \frac{c}{4 p}$, c being the speed of the sound in the air, and **in that** the width I is determined by a maximum energy density confined in said cell according to a logarithmic relation *Emax* ∝ *log(l)* determined experimentally.
